# EUROPÄISCHE PATENTSCHRIFT

(11) **EP 1 101 007 B1**
(45) Veröffentlichungstag und Bekanntmachung des Hinweises auf die Patenterteilung: **17.04.2002**
(21) Anmeldenummer: 99963144.3
(22) Anmeldetag: 09.07.1999
(51) Int. Cl.: E05D 11/08

(54) **TÜRSCHARNIER MIT INTEGRIERTER TÜRBREMSE**
DOOR HINGE WITH INTEGRATED DOOR BRAKE
CHARNIERE DE PORTE AVEC FREIN DE PORTE INTEGRE

(30) Priorität: 28.07.1998 DE 19833924
(43) Veröffentlichungstag der Anmeldung: 23.05.2001
(73) Patentinhaber: ED. Scharwächter GmbH, 42855 Remscheid (DE)
(72) Erfinder: MAGNUS, Nils, D-42859 Remscheid (DE); MORAWETZ, Richard, D-42289 Wuppertal (DE)
(74) Vertreter: Sparing, Rolf Klaus
(86) Internationale Anmeldenummer: DE9902152
(87) Internationale Veröffentlichungsnummer: WO0006860

(56) Entgegenhaltungen:
- DE-A- 19 625 556
- GB-A- 2 166 796
- US-A- 3 111 704

## Beschreibung

Die Erfindung betrifft ein Türscharnier nach dem Oberbegriff des Anspruchs 1.

Aus der Praxis sind Türscharniere bekannt, deren Scharnierstift einen die Scharnieraugen zweier Scharnierflügel eines Türscharniers durchsetzenden glattflächig zylindrischen Schaftteil und an diesen anschließend einen Gewindeabschnitt aufweist. Bei diesen Türscharnieren dient der glattflächige zylindrische Schaftteil der gegenseitigen schwenkbaren Lagerung der beiden Scharnierflügel und der Gewindeabschnitt des Scharnierstifts entweder zum Aufschrauben eines Sicherungsteiles, welches das Auseinanderfallen des Scharniers verhindern soll, oder zum Aufschrauben eines das Scharnier optisch ergänzenden Zierelements.

Aus der Praxis ist ferner bekannt, auf eines der beiden Enden eines Scharnierstifts aufschraubbare Kappen oder dgl. zur Abdichtung eines innerhalb des Scharnierstifts untergebrachten Schmiermitteldepots vorzusehen.

Jedenfalls dient bei keinem bekannten Scharnier der Gewindeabschnitt des Scharnierstifts einer anderen als der Scharnierfunktion.

DE-A-196 25 556 beschreibt ein Kraftwagentürscharnier mit integrierter Türbremse, bei dem der Schamierstift in einer ersten Scharnierhälfte drehsicher festgelegt ist und eine zweiten Scharnierhälfte durchsetzt, wobei in einem ersten Bereich des Scharnierstifts an diesem radial vorstehende Keilflächen angeordnet sind, die mit entsprechend ausgeformten Keilflächen der den Scharnierstift aufnehmenden Scharnieraugenbohrung der zweiten Scharnierhälfte eine Keilflächenpaarung definieren, die die Bremskräfte und Bremsmomente in Abhängigkeit von dem jeweiligen Öffnungswinkel der Kraftwagentür aufbringen. In einem zweiten Bereich des Scharnierstifts ist dieser umfangsmäßig mit Verzahnungen versehen. In dem entsprechenden Abschnitt der zweiten Scharnierhälfte sind ebenfalls Verzahnungen vorgesehen, die mit den Verzahnungen des Scharnierstifts nicht in Eingriff stehen, sondern innen und außen Bremslamellen begrenzen.

FR-A-1 340 951 beschreibt eine mit einem Türscharnier baulich vereinigte Türbremse bzw. einen mit einem Türscharnier baulich vereinigten Türfeststeller, der als Scharnierstift ein in die Scharnieraugen zweier Scharnierflügel eingreifendes Teil mit einer zentralen axialen und konischen Ausnehmung aufweist, das einen zylindrischen Außenumfang aufweist. In die Ausnehmung greift ein entsprechend konisch ausgebildetes Brems- und Feststellteil ein, welches über einen gegen den anderen Scharnierflügel abgestützten Schraubenbolzen in eine vorgespannte Stellung verbringbar ist derart, daß ein vermehrtes Anziehen des Schraubenbolzens zu einer erhöhten Brems- oder Feststellkraft führt. Derartig gestaltete Türbremsen und Türfeststeller sind zwar grundsätzlich in ein Türscharnier integrierbar, erfordern aber eine Mehrzahl von zum Teil mit beträchtlicher Präzision herzustellender Bauteile, woraus ein erheblicher Herstellungs- und Montageaufwand resultiert. Nachteilig ist an diesen bekannten Bauarten von Türbremsen und Türfeststellern das Erfordernis, sie bezüglich der aufzubringenden Brems- oder Haltekraft einzeln einzustellen, wodurch zwar eine spezifisch optimale Wirkung erzielbar ist, die aber für eine modernere Serienfertigung ungeeignet ist.

Es ist die Aufgabe der Erfindung, ein Türscharnier nach dem Oberbegriff des Anspruch 1 zu schaffen, das mit einer integrierbaren Türbremse einen geringen Material- und Montageaufwand erfordert.

Diese Aufgabe wird bei dem eingangs genannten Türscharnier erfindungsgemäß mit den kennzeichnenden Merkmalen des Anspruchs 1 gelöst.

Das erfindungsgemäße Türscharnier ermöglicht auch bei Aufbringen hoher Brems- und Haltekräfte weitgehend ein verschleiß- und geräuschfreies Arbeiten. Die Integration der Türbremse, die zugleich die Funktion eines Türfeststellers erfüllen kann, erfordert keine bauliche Vergrößerung der beiden Scharnierflügel und/oder der Scharnieraugen, so daß das Türscharnier in der üblichen Bauform unterbringbar ist und auch die gehaltenen Belastungen, insbesondere durch die Gewichtslast einer Kraftfahrzeugtür, in denselben Dimensionen des Türscharniers getragen werden kann. Es sind keine aufwendigen zusätzlichen Bauteile für das erfindungsgemäße Türscharnier erforderlich, um die Türbremse zu realisieren.

Das erfindungsgemäße Türscharnier macht sich den Umstand zunutze, daß aus einer sich im Bereich dessen elastischer Verformung bewegenden axialen Dehnung des Scharnierstifts eine als Brems- oder Feststellkraft nutzbare axiale Pressung zwischen den einander gegenüberliegenden Gewerbeflächen der Scharnieraugen der beiden Scharnierflügel ableitbar ist und kann daher auch bei verhältnismäßig hohen Bremskräften, jedenfalls vom Prinzip her, auf den Einsatz besonderer Bremsmittel, wie Bremsscheiben oder dgl., verzichten.

Da übliche Türscharniere, insbesondere solche für Kraftwagentüren, bei einem Betriebsschwenkwinkelbereich von üblicherweise weniger als 90° eingesetzt werden, kann die Erzwingung der axialen Längung des Scharnierstifts in einem Bereich seiner elastischen und damit beliebig wiederholbaren Verformung zwangsweise aus der Öffnungsbewegung einer Fahrzeugtür abgeleitet werden, wozu keine zusätzlichen Bauteile erforderlich sind.

Der erfindungsgemäß vorgesehene Einsatz eines beim Öffnen der Tür zwangsweise anzuziehenden Gewindes zur Erzwingung einer axialen Längung des Scharnierstifts bringt den zusätzlichen Vorteil mit sich, daß sich ein gewisser Teil der der Schwenkbewegung der Tür entgegenwirkenden Kraft aus der bei erhöhter Flächenpressung erhöhten Reibung zwischen den gegeneinander zu bewegenden Gewindeflanken ergibt, was eine Dämpfung des Bremskraftverlaufs, insbesondere beim Schließen der Tür mit sich bringt, so daß auch das Schließen der Tür bedämpft und damit kontrolliert abläuft.

Vorzugsweise ist das Muttergewinde in dem Scharnierauge des anderen Scharniers ausgebildet, so daß ein mit einem Gewinde versehener Schraubenbolzen mit seinem Gewinde gegen das Muttergewinde drehen kann. Es ist aber alternativ oder kumulativ möglich, ein Widerlagerteil vorzusehen, in dem das Mutterwinde ausgebildet ist, das mit dem Gewinde des Schraubenbolzens in Eingriff gelangt, wobei das Widerlagerteil widerum drehfest bzw. undrehbar mit dem anderen Scharnierflügel verbindbar ist. Zur Gestaltung eines Türscharniers mit einer Türbremse als aushängbares Türscharnier kann vorgesehen sein, daß das dem den Scharnierstift bildenden Schraubenbolzen zugeordnete Muttergewinde in einem in axialer Verlängerung des Scharnierauges des anderen Scharnierflügels an diesen angeschlossenen und drehsicher mit diesem verbundenen Widerlagerteil angeordnet ist

Zweckmäßigerweise ist der Schraubenbolzen mit einem einen Werkzeugansatz aufweisenden Kopf ausgestattet und die drehsichere Verbindung des einen Scharnierflügels mit dem Schraubenbolzen zu dessen Kopf benachbart angeordnet ist, wobei dann zweckmäßigerweise das dem über einen glattflächig zylindrischen Schaftabschnitt den Scharnierstift bildenden Schraubenbolzen zwecks Erzwingung einer axialen Längung in seinem elastischen Verformungsbereich in zwangsweiser Abhängigkeit von der Öffnungsbewegung der Tür zugeordnete Muttergewinde in einer axialen Verlängerung des diese am Scharnierstift lagernden Scharnierauges des anderen Scharnierflügels angeordnet ist.

Um möglichen Geräuschentwicklungen oder sonstigen nachteiligen, aus einer Flächenreibung resultierenden Erscheinungen vorzubeugen, ist vorzugsweise vorgesehen, daß zwischen die beiden einander zugewandten Gewerbeflächen der Scharnieraugen beider Scharnierflügel ein reibungsvermindernd gestaltetes Druckverteilungselement eingeschaltet ist. Überdies kann zur Verbesserung der Laufeigenschaften des Scharniers hier vorgesehen sein, daß der über einen glattflächig zylindrischen Schaftabschnitt den Scharnierstift bildende Schraubenbolzen in dem der Scharnierlagerung zugeordneten Längenabschnitt des Scharnierauges des anderen Scharnierflügels vermittels einer Lagerbuchse aus wartungsfreiem Lagermaterial gelagert ist, wobei die Lagerbuchse vorzugsweise als Kragenbuchse ausgebildet ist und der Kragen der Lagerbuchse zwischen die beiden einander zugewandten Gewerbeflächen der Scharnieraugen beider Scharnierflügel eingreifend angeordnet ist.

Eine weitere zweckmäßig erachtete Maßnahme kann für eine nicht bestimmungsgemäß trennbare Scharnierausbildung darin bestehen, daß der über einen glattflächig zylindrischen Schaftabschnitt den Scharnierstift bildende Schraubenbolzen in seinem mit einem Gewinde ausgestatteten Bereich hin einen seinem Schaftabschnitt gegenüber verringerten Durchmesser aufweist und daß das in Verlängerung der Scharnieraugenbohrung des anderen Scharnierflügels ausgebildete Muttergewinde der Scharnieraugenbohrung gegenüber gleichfalls einen geringeren lichten Durchmesser aufweist.

Im Interesse der Ableitung einer möglichst großen, eine hinreichende Kraft erzeugenden axialen Zug- oder Längungsbewegung des Schraubenbolzens aus einer Schwenkbewegung in der Größenordnung von lediglich einer Viertelumdrehung des Muttergewindes wird weiter vorgeschlagen, daß der Gewindeabschnitt des den Scharnierstift bildenden Schraubenbolzens mit einem Sägegewinde ausgestattet ist.

In einer abgewandelten Ausführungsform kann hinsichtlich der gegenseitigen Abstützung der einander zugewandten Gewerbeflächen der Scharnieraugen beider Scharnierflügel auch vorgesehen sein, daß das zwischen die beiden einander zugewandten Gewerbeflächen der Scharnieraugen beider Scharnierflügel eingeschaltete reibungsvermindernde Druckverteilungselement entweder in einer etwas aufwendigeren Weise als Axiallager oder aber in einer einfacheren Gestaltung als normale Anlaufscheibe ausgebildet ist.

In einer abgewandelten Ausführungsform kann hinsichtlich der gegenseitigen Abstützung der einander zugewandten Gewerbeflächen der Scharnieraugen beider Scharnierflügel erfindungsgemäß ferner vorgesehen sein, daß wenigstens eine der beiden einander zugewandten Gewerbeflächen der Scharnieraugen beider Scharnierflügel mit einer Gleitmittelbeschichtung ausgestattet ist, oder daß wenigstens eine der beiden einander zugewandten Gewerbeflächen der Scharnieraugen beider Scharnierflügel oberflächenbehandelt, insbesondere randschichtgehärtet ist. In die erfindungsgemäße Anwendung fällt selbstverständlich auch eine von der Gewerbefläche des einen zur Gewerbefläche des anderen Scharnierauges wechselnde Anwendung der vorgenannten Maßnahmen.

In einer anderen Ausführungsform eines mit einer integrierten Türbremse ausgestatteten Türscharniers für Kraftwagentüren kann aber auch vorgesehen sein, daß der über einen glattflächig zylindrischen Schaftabschnitt den Scharnierstift bildende Schraubenbolzen bau- und materialeinheitlich mit dem einen Scharnierflügel ausgebildet und das dem Gewindeabschnitt des Schraubenbolzens zugeordnete, das Muttergewinde enthaltende Widerlagerteil in einer einer vorgebbaren Einschraubstellung des Gewindeabschnitts des Schraubenbolzens entsprechenden Lage am anderen Scharnierflügel festlegbar ist.

Schließlich kann eine weiter abgewandelte Ausführungsform eines mit einer integrierten Türbrernse ausgestatteten Türscharniers für Kraftwagentüren dadurch gekennzeichnet sein, daß der über einen glattflächig zylindrischen Schaftabschnitt den Scharnierstift bildende Schraubenbolzen vermittels eines zu dem Sägegewinde seines mit dem Muttergewinde in dem anderen Scharnierflügel zusammenwirkenden Gewindeabschnitts gegenläufiges Gewinde, insbesondere Feingewinde, in dem einen Scharnierflügel festgelegt ist.

Weitere Merkmale und Vorteile der Erfindung ergeben sich aus der nachfolgenden Beschreibung sowie aus den Unteransprüchen.

Die Erfindung wird nachstehend unter Bezugnahme auf die anliegenden Zeichnungen anhand eines Ausführungsbeispiels näher erläutert.
Fig. 1 zeigt eine perspektivische schematische Ansicht eines bevorzugten Ausführungsbeispiels eines erfindungsgemäßen Türscharniers für Kraftwagentüren mit integrierter Türbremse;
Fig. 2 zeigt einen Längsschnitt durch die Scharnierlagerung des Türscharniers aus Fig. 1

Das in Fig. 1 schematisch dargestellte Flügelscharnier 0 umfaßt einen ersten Scharnierflügel 1 und einen zweiten Scharnierflügel 2. Der erste Scharnierflügel 1 umfaßt ein Scharnierauge 3 und ein Scharnierblatt 5. Der zweite Scharnierflügel 2 umfaßt ebenfalls ein Scharnierauge 6 und ein Scharnierblatt 8. In den Scharnierblättern 5 bzw. 8 sind Durchbrechungen 4 bzw. 7 in Gestalt von Bohrungen bzw. durchgehenden Ausnehmungen vorgesehen, die zur Verbindung des Scharnierflügels 1 bzw. 2 mittels (nicht dargestellter) Befestigungsschrauben mit einem Türanordnungsteil dienen, wobei als Türanordnungsteil gleichermaßen die Tür oder die Türsäule in Betracht kommen. Die Durchbrechungen sind in den Ecken der Scharnierblätter 5 bzw. 8 angeordnet, so daß sie in unterschiedlicher Höhe seitlich versetzt zueinander angeordnet sind. Es ist ferner insbesondere in Fig. 2 zu erkennen, daß der erste, oben angeordnete Scharnierflügel 1 im Bereich seines Scharnierauges 3 nur etwa halb so hoch wie der zweite, unten angeordnete Scharnierflügel 2 im Bereich seines Scharnierauges 6 ausfällt.

Ein die beiden Scharnierflügel 1 und 2 schwenkgelenkig miteinander verbindender Scharnierstift ist als Schraubenbolzen 10 ausgebildet, der einen zylindrischen Schaftabschnitt 9 und einen als Vielkant ausgebildeten, als Werkzeugansatz dienenden Kopf 11 aufweist, wobei der Schaftabschnitt 9 im Scharnierauge 3 des ersten Scharnierflügels 1 in bekannter Weise drehsicher festgelegt ist. In einer Scharnieraugenbohrung 12 des Scharnierauges 6 des zweiten Scharnierflügels 2 ist der Schaftabschnitt 9 des Schraubenbolzens 10 mittels einer Lagerbuchse 13 aus einem wartungsfreien Lagermaterial frei drehbar gelagert. Der Schaftabschnitt 9 durchsetzt das Scharnierauge 6 etwa zur Hälfte.

Der Schraubenbolzen 10 weist jenseits des Schaftabschnitts 9 einen Längenbereich 14 auf, in dem der Schraubenbolzen 10 in seinem Durchmesser verringert und mit einem als Sägezahngewinde ausgebildeten Gewinde 15 versehen ist. Dem Längenbereich 14 ist ein Fortsatz verringerten Durchmessers der Augenbohrung 12 des Scharnierauges 6 zugeordnet, wobei der Fortsatz mit einem Muttergewinde 16 ausgebildet ist. Es ist insbesondere in Fig. 2 zu erkennen, daß der Längenbereich 14 den Fortsatz nicht vollständig durchsetzt, sondern vielmehr ein freier Raum jenseits des Längenbereichs 14 des Bolzens 10 verbleibt.

Das Flügelscharnier 0 schafft mit seiner erfindungsgemäßen Ausgestaltung eine preiswerte und baulich einfache integrierte Türbremse dadurch, daß eine um die mit 20 bezeichnete Scharnierachse gerichtete Schwenkbewegung des ersten Scharnierflügels 1 zwangsweise zu einem vermehrten Eindrehen des als Gewindeabschnitt ausgebildeten Längenbereichs 14 des Schraubenbolzens 10 in das Muttergewinde 16 im dem anderen Scharnierflügel 2 und damit notwendigerweise zu einer axialen Dehnung des Schraubenbolzens 10 führt, wodurch eine mit zunehmenden Öffnungswinkel der Tür (entsprechend dem Öffnungswinkel der beiden Scharnierblätter 5 und 8) zunehmende Brems- bzw. Haltekraft für die Tür resultiert. Beim Schließen der Tür wird die Dehnung aufgrund des wieder Herausdrehens des Gewindeabschnitts 14 wieder aufgehoben, so daß die Bremscharakteristik der durch diese Maßnahme geschaffenen Türbremse sich in reproduzierbarer Weise einstellt. Es ist zu beachten, daß die Dehnung des Schraubenbolzens überwiegend im Bereich der elastischen Formänderung durch Zugbeanspruchung erfolgt, und daß hierdurch einerseits die Reproduzierbarkeit gegeben ist, andererseits aber auch eine lineare Kennlinie zwischen Kraft und Dehnung eine konstante oder lineare Zunahme der Bremskraft bzw. der Feststellkraft bei Öffnungsbewegung der Tür (bzw. Abnahme bei Schließbewegung der Tür) über den Einschlagwinkel gewährleistet. Der Kopf 11 des Schraubenbolzens 10 ist zweckmäßigerweise zugleich der Anschlag, der verhindert, daß durch das Eindrehen in das Gewinde der Bolzen 10 nach unten wandert. Diese Funktion kann aber auch alleine durch die drehsichere Anordnung des Schaftabschnitts 9 in dem Scharnierauge 3 des ersten Scharnierflügels 1, z.B. durch eine Preßpassung, erreicht werden.

Um Geräuschentwicklungen oder andere unerwünschte Erscheinungen möglichst auszuschließen, ist die Lagerbuchse 13 als Kragenbuchse ausgebildet, wobei ein Kragen 17 der Lagerbuchse 13 zwischen die einander zugewandten Gewerbeflächen 18 und 19 der beiden Scharnieraugen 3 und 6 eingreift.

Die Erfindung ist vorstehend anhand eines Flügelscharniers beschrieben worden. Es versteht sich, daß auch andere Ausgestaltungen von Scharnieren für Fahrzeugtüren erfindungsgemäß ausgebildet werden können.

## Patentansprüche

1. Türscharnier mit integrierter Türbremse für Kraftwagentüren, dessen einer Scharnierflügel (1) an einem ersten Türanordnungsteil, und dessen zweiter Scharnierflügel (2) an einem anderen Türanordnungsteil anschlagbar ist, und dessen beide Scharnierflügel (1, 2) über einen als Schraubenbolzen (10) ausgebildeten Scharnierstift schwenkbar untereinander verbunden sind, wobei der dem Schraubenbolzen (10) gegenüber schwenkbewegliche Scharnierflügel (2) an einem glattflächigen Schaftteil (9) des Schraubenbolzens (10) gelagert ist, wobei der Schraubenbolzen (10) undrehbar mit dem einen Scharnierflügel (1) verbunden ist,
**dadurch gekennzeichnet,**
**daß** ein undrehbar mit dem anderen Scharnierflügel (2) verbundenes Muttergewinde (16) dem Schraubenbolzen (10) zugeordnet ist.

2. Türscharnier nach Anspruch 1, **dadurch gekennzeichnet, daß** der Schraubenbolzen (10) einen als Werkzeugansatz ausgebildeten Kopf (11) aufweist, der benachbart zu der drehsicheren Verbindung des einen Scharnierflügels (1) mit dem Schraubenbolzen (2) angeordnet ist.

3. Türscharnier nach Anspruch 1 oder 2, **dadurch gekennzeichnet, daß** das dem über einen glattflächig zylindrischen Schaftabschnitt (9) den Scharnierstift bildenden Schraubenbolzen (10) zugeordnete Muttergewinde (16) in einer axialen Verlängerung eines diese am Scharnierstift lagernden Scharnierauges (6) des anderen Scharnierflügels (2) angeordnet ist.

4. Türscharnier nach einem der Ansprüche 1 bis 3, **dadurch gekennzeichnet, daß** zwischen die beiden einander zugewandten Gewerbeflächen (18, 19) der Scharnieraugen (3, 6) beider Scharnierflügel (1, 2) ein reibungsvermindernd gestaltetes Druckverteilungselement eingeschaltet ist.

5. Türscharnier nach Anspruch 4, **dadurch gekennzeichnet, daß** der über einen glattflächig zylindrischen Schaftabschnitt (9) den Scharnierstift bildende Schraubenbolzen (10) in dem der Scharnierlagerung zugeordneten Längenabschnitt des Scharnierauges (6) des anderen Scharnierflügels (2) vermittels einer Lagerbuchse (13) aus wartungsfreiem Lagermaterial gelagert ist, wobei die Lagerbuchse als Kragenbuchse (13) ausgebildet ist und der Kragen (17) der Lagerbuchse (13) zwischen die beiden einander zugewandten Gewerbeflächen (18, 19) der Scharnieraugen (3, 6) beider Scharnierflügel (1, 2) eingreifend angeordnet ist.

6. Türscharnier nach Anspruch 4 oder 5, **dadurch gekennzeichnet, daß** das zwischen die beiden einander zugewandten Gewerbeflächen (18, 19) der Scharnieraugen (3, 6) beider Scharnierflügel (1, 2) eingeschaltete reibungsvermindernde Druckverteilungselement als Axiallager (13) ausgebildet ist.

7. Türscharnier nach einem der Ansprüche 1 bis 6, **dadurch gekennzeichnet, daß** der Schraubenbolzen (10) einen mit einem Gewinde (15) versehenen und mit dem Muttergewinde (16) zusammenwirkenden Längenbereich (14) aufweist.

8. Türscharnier nach Anspruch 7, **dadurch gekennzeichnet, daß** der über einen glattflächig zylindrischen Schaftabschnitt (9) den Scharnierstift bildende Schraubenbolzen (10) in seinem mit einem Gewinde ausgestatteten Längenbereich (14) einen seinem Schaftabschnitt (9) gegenüber verringerten Durchmesser aufweist.

9. Türscharnier nach einem der Ansprüche 1 bis 8, **dadurch gekennzeichnet daß** das dem Schraubenbolzen (10) zugeordnete Muttergewinde (16) in einem in axialer Verlängerung des Scharnierauges (6) des anderen Scharnierflügels (2) an diesen (2) angeschlossenen und drehsicher mit diesem (2) verbundenen Widerlagerteil angeordnet ist.

10. Türscharnier nach einem der Ansprüche 1 bis 9, **dadurch gekennzeichnet, daß** der über einen glattflächig zylindrischen Schaftabschnitt (9) den Scharnierstift bildende Schraubenbolzen (10) bau- und materialeinheitlich mit dem einen Scharnierflügel (1) ausgebildet und das dem Gewindeabschnitt (15) des Schraubenbolzens (10) zugeordnete, das Muttergewinde (16) enthaltende Widerlagerteil in einer einer vorgebbaren Einschraubstellung des Gewindeabschnittes (15) des Schraubenbolzens (10) entsprechenden Lage am anderen Scharnierflügel (2) festlegbar ist.

11. Türscharnier nach einem der Ansprüche 1 bis 10, **dadurch gekennzeichnet, daß** zwischen die beiden einander zugewandten Gewerbeflächen (18, 19) der Scharnieraugen (3, 6) beider Scharnierflügel (1, 2) eine Anlaufscheibe eingeschaltet ist.

12. Türscharnier nach einem der Ansprüche 1 bis 11, **dadurch gekennzeichnet, daß** wenigstens eine der beiden einander zugewandten Gewerbeflächen (18, 19) der Scharnieraugen (3, 6) beider Scharnierflügel (1, 2) mit einer Gleitmittelbeschichtung ausgestattet ist.

13. Türscharnier nach einem der Ansprüche 1 bis 10, **dadurch gekennzeichnet, daß** wenigstens eine der beiden einander zugewandten Gewerbeflächen (18, 19) der Scharnieraugen (3, 6) beider Scharnierflügel (1, 2) oberflächenbehandelt, insbesondere randschichtgehärtet, ist.

14. Türscharnier nach einem der Ansprüche 1 bis 13, **dadurch gekennzeichnet, daß** der über einen glattflächig zylindrischen Schaftabschnitt (9) den Scharnierstift bildende Schraubenbolzen (10) vermittels eines zu dem Sägegewinde seines mit dem Muttergewinde (16) in dem anderen Scharnierflügel (2) zusammenwirkenden Gewindeabschnittes (15) gegenläufiges Gewinde, insbesondere einem Feingewinde, in dem einen Scharnierflügel (1) festgelegt ist.

15. Türscharnier nach einem der Ansprüche 1 bis 14, **dadurch gekennzeichnet, daß** ein Türanordnungsteil eine Türsäule oder eine Tür ist und daß das andere Türanordnungsteil das entsprechende andere Teil ist.

## Claims

1. Door hinge with an integrated door brake for motor-vehicle doors whose one hinge wing (1) can be fitted to a first door assembly part, and whose second hinge wing (2) can be fitted to another door assembly part, and whose two hinge wings (1, 2) are connected pivotably to each other via a hinge pin designed as a screw bolt (10), the hinge wing (2) which can be pivoted with respect to the screw bolt (10) being mounted on a smooth-faced shank part (9) of the screw bolt (10), wherein the screw bolt (10) is connected nonrotatably to the one hinge wing (1),
**characterized in**
**that** an internal screw thread (16), which is connected nonrotatably to the other hinge wing (2), is assigned to the screw bolt (10).

2. Door hinge according to claim 1, **characterized in that** the screw bolt (10) has a head (11) which is designed as a tool attachment and is arranged adjacent to the rotationally secure connection of the one hinge wing (1) to the screw bolt (2).

3. Door hinge according to claim 1 or 2, **characterized in that** the internal screw thread (16) assigned to the screw bolt (10) forming the hinge pin by way of a cylindrical shank section (9) with a smooth face is arranged as an axial extension of a gudgeon (6) of the other hinge wing (2), the gudgeon supporting the said thread against the hinge pin.

4. Door hinge according to one of claims 1 to 3, **characterized in that** a pressure-distributing element of friction-reducing design is inserted between the two mutually facing end surfaces (18, 19) of the gudgeons (3, 6) of the two hinge wings (1, 2).

5. Door hinge according to claim 4, **characterized in that** the screw bolt (10) forming the hinge pin by way of a cylindrical shank section (9) with a smooth face is mounted **in that** sectional length of the gudgeon (6) of the other hinge wing (2) which is assigned to the hinge mounting using a bearing bushing (13) made of maintenance-free bearing material, the bearing bushing being designed as a collar-type bushing (13) and the collar (17) of the bearing bushing (13) being arranged such that it engages between the two mutually facing end surfaces (18, 19) of the gudgeons (3, 6) of the two hinge wings (1, 2).

6. Door hinge according to claim 4 or 5, **characterized in that** the friction-reducing pressure-distributing element inserted between the two mutually facing end surfaces (18, 19) of the gudgeons (3, 6) of the two hinge wings (1, 2) is designed as an axial bearing (13).

7. Door hinge according to one of claims 1 to 6, **characterized in that** the screw bolt (10) has a length region (14) which is provided with a thread (15) and interacts with the internal screw thread (16).

8. Door hinge according to claim 7, **characterized in that** the screw bolt (10) forming the hinge pin by way of a cylindrical shank section (9) with a smooth face has, in its length region (14) provided with a thread, a diameter which is reduced compared to its shank section (9).

9. Door hinge according to one of claims 1 to 8, **characterized in that** the internal screw thread (16) assigned to the screw bolt (10) is arranged in an abutment part which, as an axial extension of the gudgeon (6) of the other hinge wing (2), is joined to the latter (2) and is connected in a rotationally secure manner thereto (2).

10. Door hinge according to one of claims 1 to 9, **characterized in that** the screw bolt (10) forming the hinge pin by way of a cylindrical shank section (9) with a smooth face has the same structure and material as the one hinge wing (1), and the abutment part which is assigned to the threaded section (15) of the screw bolt (10) and contains the internal screw thread (16) can be fixed to the other hinge wing (2) in a position corresponding to a predeterminable screw-in position of the threaded section (15) of the screw bolt (10).

11. Door hinge according to one of claims 1 to 10, **characterized in that** a run-on disc is inserted between the two mutually facing end surfaces (18, 19) of the gudgeons (3, 6) of the two hinge wings (1, 2).

12. Door hinge according to one of claims 1 to 11, **characterized in that** at least one of the two mutually facing end surfaces (18, 19) of the gudgeons (3, 6) of the two hinge wings (1, 2) is provided with a coating of lubricant.

13. Door hinge according to one of claims 1 to 10, **characterized in that** at least one of the two mutually facing end surfaces (18, 19) of the gudgeons (3, 6) of the two hinge wings (1, 2) is surface-treated, in particular has a hardened outer layer.

14. Door hinge according to one of claims 1 to 13, **characterized in that** the screw bolt (10) forming the hinge pin by way of a cylindrical shank section (9) with a smooth face is fixed in the one hinge wing (1) by means of a thread, in particular a fine-pitch thread, running in the opposite direction to the sawtooth thread of its threaded section (15) which interacts with the internal screw thread (16) in the other hinge wing (2).

15. Door hinge according to one of claims 1 to 14, **characterized in that** a door assembly part is a door pillar or a door, and **in that** the other door assembly part is the corresponding other part.

## Revendications

1. Charnière de porte avec frein de porte intégré pour portières de véhicule automobile, dont une aile de charnière **(1)** est susceptible d'être montée sur une première partie d'agencement de portière et dont la deuxième aile de charnière **(2)** est susceptible d'être montée sur une autre partie d'agencement de portière, et dont les deux ailes de charnière **(1, 2)** sont reliées ensemble de façon pivotante, par l'intermédiaire d'une tige de charnière réalisée sous la forme d'un boulon fileté **(10),** l'aile de charnière **(2),** mobile en pivotement par rapport au boulon fileté **(10),** étant montée sur une partie de tige **(9)** à surface lisse du boulon fileté **(10),** le boulon fileté **(10)** étant relié, de façon immobilisée en rotation, à la première aile de charnière **(1), caractérisée en ce qu'**un filetage d'écrou **(16)** relié, de façon immobilisée en rotation, à l'autre aile de charnière **(2),** est associé au boulon fileté **(10).**

2. Charnière de porte selon la revendication 1, **caractérisée en ce que** le boulon fileté **(10)** présente une tête **(11),** réalisée sous la forme d'appendice pour prise d'outil, disposée au voisinage de la liaison assujettie en rotation de la première aile de charnière **(1)** au boulon fileté **(2).**

3. Charnière de porte selon la revendication 1 ou 2, **caractérisée en ce que** le filetage d'écrou **(16),** associé au boulon fileté **(10)** formant la tige de charnière, par l'intermédiaire d'un tronçon de tige **(9)** cylindrique à surface lisse, est disposé dans un prolongement axial d'un oeil de charnière **(6),** servant au montage tourillonnant de celui-ci sur la tige de charnière, de l'autre aile de charnière **(2).**

4. Charnière de porte selon l'une des revendications 1 à 3, **caractérisée en ce qu'**entre les deux faces fonctionnelles **(18, 19),** tournées l'une vers l'autre, des yeux de charnière **(3, 6)** des deux ailes de charnière **(1, 2)** est interposé un élément de répartition de pression configuré de façon à diminuer le frottement.

5. Charnière de porte selon la revendication 4, **caractérisée en ce que** le boulon fileté **(10),** formant la tige de charnière, par l'intermédiaire d'un tronçon de tige **(9)** cylindrique à surface lisse, est monté à rotation dans le tronçon de longueur, associé au montage tourillonnant de charnière, de l'oeil de charnière **(6)** de l'autre aile de charnière **(2),** au moyen d'une douille ou coussinet de palier **(13)** en un matériau pour palier ne demandant aucun entretien, la douille ou coussinet de palier étant réalisé sous la forme de douille à collerette **(13)** et la collerette **(17)** de la douille ou coussinet de palier **(13)** étant disposée en s'engageant entre les deux faces fonctionnelles **(18, 19),** tournées l'une vers l'autre, des yeux de charnière **(3, 6)** des deux ailes de charnière **(1, 2).**

6. Charnière de porte selon la revendication 4 ou 5, **caractérisée en ce que** l'élément de répartition de pression diminuant le frottement, qui est interposé entre les deux faces fonctionnelles **(18, 19),** tournées l'une vers l'autre, des yeux de charnière **(3, 6)** des deux ailes de charnière **(1, 2),** est réalisé sous la forme de palier axial **(13).**

7. Charnière de porte selon l'une des revendications 1 à 6, **caractérisée en ce que** le boulon fileté **(10)** présente une zone de longueur **(14),** munie d'un filetage **(15)** et coopérant avec le filetage d'écrou **(16).**

8. Charnière de porte selon la revendication 7, **caractérisée en ce que** le boulon fileté **(10)** formant la tige de charnière, par l'intermédiaire d'un tronçon de tige **(9)** cylindrique à surface lisse, présente, dans sa zone de longueur **(14)** munie d'un filetage, un diamètre diminué par rapport à son tronçon de tige **(9).**

9. Charnière de porte selon l'une des revendications 1 à 8, **caractérisée en ce que** le filetage d'écrou **(16)** associé au boulon fileté **(10)** est disposé dans une partie de contre-palier, raccordée, dans le prolongement axial de l'oeil de charnière **(6)** de l'autre aile de charnière **(2),** à cette aile de charnière **(2)** et relié à cette aile de charnière **(2)** de façon assujettie en rotation.

10. Charnière de porte selon l'une des revendications 1 à 9, **caractérisée en ce que** le boulon fileté **(10)** formant la tige de charnière, par l'intermédiaire d'un tronçon de tige **(9)** cylindrique à surface lisse, est réalisé unitairement, du point de vue de la construction et du matériau, avec la première aile de charnière **(1),** et la partie de contre palier, associée au tronçon fileté **(15)** du boulon fileté **(10),** partie contenant le filetage d'écrou **(16),** est susceptible d'être fixée sur l'autre aile de charnière **(2),** en une position correspondant à une position de réglage vissée prédéterminable du tronçon de filetage **(15)** du boulon fileté **(10).**

11. Charnière de porte selon l'une des revendications 1 à 10, **caractérisée en ce qu'**une rondelle de franchissement est interposée entre les deux faces fonctionnelles **(18, 19),** tournées l'une vers l'autre, des yeux de charnière **(3, 6)** des deux ailes de charnière **(1, 2).**

12. Charnière de porte selon l'une des revendications 1 à 11, **caractérisée en ce qu'**au moins l'une des deux faces fonctionnelles **(18, 19),** tournées l'une vers l'autre des yeux de charnière **(3, 6),** des deux ailes de charnière **(1, 2)** est munie d'un revêtement en un produit favorisant le glissement.

13. Charnière de porte selon l'une des revendications 1 à 10, **caractérisée en ce qu'**au moins l'une des deux faces fonctionnelles **(18, 19),** tournées l'une vers l'autre, des yeux de charnière **(3, 6)** des deux ailes de charnière **(1, 2)** est soumise à un traitement de surface, en particulier à un durcissement de la couche de bordure ou limite.

14. Charnière de porte selon l'une des revendications 1 à 13, **caractérisée en ce que** le boulon fileté **(10),** formant la tige de charnière par l'intermédiaire du tronçon de tige **(9)** cylindrique à surface lisse, est fixé dans une aile de charnière **(1),** au moyen d'un filetage ayant un pas en sens inverse du filetage en dents de scie de son tronçon de filetage **(15)** coopérant avec le filetage d'écrou **(16)** réalisé dans l'autre aile de charnière **(2),** en particulier un filetage fin.

15. Charnière de porte selon l'une des revendications 1 à 14, **caractérisée en ce qu'**une partie d'agencement de porte est une colonne de portière ou bien une portière et que l'autre partie d'agencement de porte est l'autre partie correspondante.
